# EUROPÄISCHE PATENTSCHRIFT

(11) **EP 1 637 686 B1**
(45) Veröffentlichungstag und Bekanntmachung des Hinweises auf die Patenterteilung: **19.10.2011**
(21) Anmeldenummer: 05016502.6
(22) Anmeldetag: 29.07.2005
(51) Int. Cl.: E06B 3/30, E06B 5/16

(54) **Brandschutzverglasung**
Fire-resistent glazing
Vitrage pare-feu

(30) Priorität: 20.09.2004 DE 202004014618 U
(43) Veröffentlichungstag der Anmeldung: 22.03.2006
(73) Patentinhaber: Holzbau Schmid GmbH & Co. KG, 73099 Adelberg (DE)
(72) Erfinder: Schmid, Claus, 73099 Adelberg (DE)
(74) Vertreter: Ring & Weisbrodt

(56) Entgegenhaltungen:
- CH-A5- 673 504
- DE-A1- 19 904 963
- DE-U1- 8 800 593
- DE-U1- 20 204 965
- GB-A- 2 203 786

## Beschreibung

Die Erfindung betrifft eine Brandschutzverglasung aus feststehenden und/oder zu öffnenden Elementen, insbesondere zur Verwendung in einer Fassade, mit Rahmen bzw. Flügeln aus Holzprofilen, an denen die Brandschutzscheibe auf der Innenseite durch hölzerne Glashalteleisten unter Zwischenfügen von Vorlegebändern und Abdichten mit Silikon festgelegt ist und die auf der Außenseite mit Abdeckprofilen aus Aluminium wettergeschützt ist.

Brandschutzverglasungen sind für den Innenausbau in verschiedenen Ausführungen bekannt, z.B. aus DE-U-88 00 593, DE-A 199 04 963 oder GB-A-2 203 786.

Ähnliche Konstruktionen werden zur Herstellung von Fassaden verwendet, wobei die Außenseite der Holzprofile mit Abdeckprofilen aus Aluminium gegen Witterungseinflüsse geschützt ist. Diese Konstruktionen sind bisher nicht als Brandschutzverglasung zugelassen, da im Brandfall die Aluminiumverkleidung schmilzt und die Brandschutzscheiben aus den Rahmen bzw. Flügeln herausfallen können.

Der Erfindung liegt die **Aufgabe** zugrunde, eine Brandschutzverglasung der eingangs definierten Art zu schaffen, die alle Anforderungen des Brandschutzes erfüllt und insbesondere das Herausfallen der Brandschutzscheiben verhindert.

Die **Lösung** dieser Aufgabenstellung durch die Erfindung ist dadurch gekennzeichnet, daß die Brandschutzscheiben auf der Außenseite durch Stahlprofile gehalten sind, die zwischen dem Holzprofil und dem Abdeckprofil aus Aluminium angeordnet sind.

Bei der erfindungsgemäßen weitergebildeten Brandschutzverglasung werden im Brandfall die Brandschutzscheiben durch die auf die Außenseite der Holzprofile aufgebrachten Stahlprofile gehalten, die auch beim Wegschmelzen der aus Aluminium bestehenden Abdeckprofile einen sicheren Halt der Brandschutzscheiben in der Verglasung ergeben.

Gemäß einem weiteren Merkmal der Erfindung wird das bandförmige Stahlprofil in eine Aussparung des Holzprofiles eingebracht, so daß sich keine Volumenvergrößerung des Holzprofiles ergibt.

Das Stahlprofil wird erfindungsgemäß am Holzprofil durch Befestigungselemente gehalten, die zugleich der Befestigung des Abdeckprofils dienen. Hierdurch wird ein zusätzlicher Aufwand für die Befestigung der Stahlprofile vermieden. Bei den Befestigungselementen kann es sich um Schrauben handeln, deren Kopf vorzugsweise das Abdeckprofil trägt.

Mit der Erfindung wird weiterhin vorgeschlagen, zwischen dem Holzprofil und dem Abdeckprofil aus Aluminium Dichtungen anzuordnen. Diese Dichtungen verbessern den mit dem Abdeckprofil erzeugten Witterungsschutz des Holzprofiles und ermöglichen darüber hinaus einen elastischen Anschluß benachbarter Profile, insbesondere von zu öffnenden Flügeln.

Als Stahlprofil wird gemäß einem weiteren Merkmal der Erfindung ein Band aus Edelstahl verwendet, so daß die Stahlprofile keine Wartungsarbeiten erfordern. Als Brandschutzscheiben können je nach Anforderung sowohl strahlungsverhindernde als auch nicht-strahlungsverhindernde Gläser verwendet werden.

Auf der Zeichnung ist ein Ausführungsbeispiel einer erfindungsgemäßen Brandschutzverglasung dargestellt, und zwar zeigen:
- Fig. 1: eine Innenansicht eines Fassadenelements,
- Fig. 2: einen Querschnitt gemäß der Schnittlinie II-II in Fig. 1 und
- Fig. 3: einen weiteren Querschnitt gemäß der Schnittlinie III-III.

Das in Fig. 1 anhand einer Innenansicht dargestellte Fassadenelement besitzt einen feststehenden Rahmen R, in dem ein Drehflügel D und ein Kippflügel K neben drei feststehenden Elementen E angeordnet sind. Sowohl die Rahmen der feststehenden Elemente E als auch die Flügel der zu öffnenden Drehflügel D bzw. Kippflügel K bestehen aus Holzprofilen 1, die anhand eines Ausführungsbeispiels in den Fign. 2 und 3 dargestellt sind.

Diese Darstellungen zeigen, daß sowohl an den Holzprofilen 1 des feststehenden Rahmens R als auch am Holzprofil 1 des Drehflügels D die Brandschutzscheiben 2 auf der Innenseite mittels einer hölzernen Glashalteleiste 3 gehalten sind, die durch Schrauben 4 befestigt ist. Zwischen die Brandschutzscheibe 2 und die Glashalteleiste 3 ist ein Vorlegeband 5 eingelegt, das durch Silikon 6 abgedichtet ist.

Die Außenseite der Brandschutzscheiben 2 wird durch ein Stahlprofil 7 gehalten, das in eine Aussparung 1a des Holzprofiles 1 eingesetzt ist. Bei dem in den Fign. dargestellten Ausführungsbeispiel wird ein bandförmiges Edelstahlprofil verwendet. Auch zwischen dem Stahlprofil 7 und der Brandschutzscheibe 2 ist ein Vorlegeband 5 eingefügt, das durch Silikon 6 abgedichtet ist.

Bei dem dargestellten Ausführungsbeispiel wird das Stahlprofil 7 an der Außenseite des Holzprofiles 1 durch Befestigungselemente 8 gehalten, die zugleich der Befestigung von Abdeckprofilen 9 aus Aluminium dienen, welche die Außenseite der Holzprofile 1 gegen Witterungseinflüsse schützen. Diese Abdeckprofile 9 sind mit verschiedenen Dichtungen 10a versehen, die eine zuverlässige Abdichtung des Abdeckprofils 9 aus Aluminium gegenüber dem Holzprofil 1 bzw. Stahlprofil 7 oder gegenüber Abdeckprofilen 9 der beweglichen Drehflügel D und Kippflügel K ergeben. Weitere Dichtungen 10b und 10c sind zwischen dem Holzprofil 1 des feststehenden Rahmens R und dem Holzprofil 1 der beweglichen Drehflügel D bzw. Kippflügel K angeordnet, wie Fig. 2 zeigt.

Im Falle eines Brandes, bei dem das Abdeckprofil 9 aus Aluminium wegschmelzen könnte, hält das an der Außenseite des Holzprofiles 1 befestigte Stahlprofil 7 die Brandschutzscheibe 2 sowohl im feststehenden Rahmen R als auch im Flügelrahmen des Drehflügels D bzw. Kippflügels K fest, so daß entsprechend der Dimensionierung der Holzprofile 1 und der Ausbildung der Brandschutzscheiben 2 die gewünschte Brandschutzwirkung erzielt wird.

### Bezugszeichenliste

- D: Drehflügel
- E: Element
- K: Kippflügel
- R: Rahmen

- 1: Holzprofil
- 1a: Aussparung
- 2: Brandschutzscheibe
- 3: Glashalteleiste
- 4: Schraube
- 5: Vorlegeband
- 6: Silikon
- 7: Stahlprofil
- 8: Befestigungselement
- 9: Abdeckprofil
- 10a: Dichtung
- 10b: Dichtung
- 10c: Dichtung

## Patentansprüche

1. Brandschutzverglasung aus feststehenden und/oder zu öffnenden Elementen, insbesondere zur Verwendung in einer Fassade, mit Rahmen bzw. Flügeln aus Holzprofilen (1), an denen die Brandschutzscheibe (2) auf der Innenseite durch hölzerne Glashalteleisten (3) unter Zwischenfügen von Vorlegebändern (5) und Abdichten mit Silikon (6) festgelegt ist und die auf der Außenseite mit Abdeckprofilen (9) aus Aluminium wettergeschützt ist, wobei die Brandschutzscheiben (2) auf der Außenseite durch Stahlprofile (7) gehalten sind, **dadurch gekennzeichnet, daß** die Stahlprofile (7) zwischen dem Holzprofil (1) und dem Abdeckprofil (9) aus Aluminium angeordnet sind.

2. Brandschutzverglasung nach Anspruch 1, **dadurch gekennzeichnet, daß** ein bandförmiges Stahlprofil (7) in eine Aussparung (1a) des Holzprofiles (1) eingebracht ist.

3. Brandschutzverglasung nach Anspruch 1 oder 2, **dadurch gekennzeichnet, daß** das Stahlprofil (7) am Holzprofil (1) durch Befestigungselemente (8) gehalten ist, die zugleich der Befestigung des Abdeckprofils (9) dienen.

4. Brandschutzverglasung nach Anspruch 3, **dadurch gekennzeichnet, daß** die Befestigungselemente (8) als Schraube ausgebildet sind, deren Kopf das Abdeckprofil (9) trägt.

5. Brandschutzverglasung nach mindestens einem der Ansprüche 1 bis 4, **dadurch gekennzeichnet, daß** zwischen dem Holzprofil (1) und dem Abdeckprofil (9) Dichtungen (10a, 10b) angeordnet sind.

6. Brandschutzverglasung nach mindestens einem der Ansprüche 1 bis 5, **dadurch gekennzeichnet, daß** als Stahlprofil (7) ein Band aus Edelstahl verwendet wird.

7. Brandschutzverglasung nach mindestens einem der Ansprüche 1 bis 6, **dadurch gekennzeichnet, daß** als Brandschutzscheiben (2) strahlungsverhindernde Gläser verwendet werden.

## Claims

1. Fire-resistant glazing composed of fixed elements and/or elements which can be opened, in particular for the use in a façade, comprising frames respectively wings composed of wooden profiles (1) on which the fire-resistant pane (2) is fixed on the inner side by means of wooden pane holding frame woods (3) with interposition of glazing tapes (5) and sealing with silicone (6), and which wooden profiles (1) are made weather-resisting on the outer side by means of cover profiles (9) made of aluminium, wherein the fire-resistant panes (2) are held on the outer side by means of steel profiles (7), **characterized in that** the steel profiles (7) are placed between the wooden profile (1) and the cover profile (9) made of aluminium.

2. Fire-resistant glazing according to claim 1, **characterized in that** a band shaped steel profile (7) is inserted into a recess (1a) of the wooden profile (1).

3. Fire-resistant glazing according to claim 1 or 2, **characterized in that** the steel profile (7) is held on the wooden profile (1) by means of fastening elements (8) which simultaneously serve to fasten the cover profile (9).

4. Fire-resistant glazing according to claim 3, **characterized in that** the fastening elements (8) are screws, the heads of which carry the cover profile (9).

5. Fire-resistant glazing according to at least one of the claims 1 through 4, **characterized in that** seals (10a, 10b) are arranged between the wooden profile (1) and the cover profile (9).

6. Fire-resistant glazing according to at least one of the claims 1 through 5, **characterized in that** a band made of special steel is used as steel profile (7).

7. Fire-resistant glazing according to at least one of the claims 1 through 6, **characterized in that** radiation preventing panes are used as fire-resistant panes (2).

## Revendications

1. Vitrage pare-feu composé d'éléments fixes et/ou ouvrables, notamment pour l'utilisation dans une façade, comprenant des cadres respectivement des ailes composés de profilés en bois (1), auxquels est fixée la vitre pare-feu (2) du côté intérieur par moyen des baguettes de retenue de vitre en bois (3) en interposant des rubans de vitrage (5) et en calfeutrant avec silicone (6), et lequels est rendu imperméable du côté extérieur par des profilés de couverture (9) en aluminium, mais les vitres pare-feu (2) étant retenues du côté extérieur par des profilés en acier (7), **caractérisé en ce que** les profilés en acier (7) sont disposés entre le profilé en bois (1) et le profilé de couverture (9) en aluminium.

2. Vitrage pare-feu selon la revendication 1, **caractérisé en ce qu'**un profilé en acier (7) sous forme de ruban est inséré dans un évidement (1a) du profilé en bois (1).

3. Vitrage pare-feu selon la revendication 1 ou la revendication 2, **caractérisé en ce que** le profilé en acier (7) est retenu au profilé en bois (1) par moyen des éléments de fixation (8) qui servent simultanément à la fixation du profilé de couverture (9).

4. Vitrage pare-feu selon la revendication 3, **caractérisé en ce que** les éléments de fixation (8) sont des vis dont les têtes portent le profilé de couverture (9).

5. Vitrage pare-feu selon au moins une des revendications 1 à 4, **caractérisé en ce que** des garnitures et étoupages (10a, 10b) sont disposés entre le profilé en bois (1) et le profilé de couverture (9).

6. Vitrage pare-feu selon au moins une des revendications 1 à 5, **caractérisé en ce qu'**on utilise un ruban en acier fin en tant que profilé en acier (7).

7. Vitrage pare-feu selon au moins une des revendications 1 à 6, **caractérisé en ce qu'**on utilise des vitres prévenant le rayonnement en tant que vitres pare-feu (2).
